# EUROPÄISCHE PATENTSCHRIFT

(11) **EP 0 657 374 B1**
(45) Veröffentlichungstag und Bekanntmachung des Hinweises auf die Patenterteilung: **02.05.1997**
(21) Anmeldenummer: 94118806.2
(22) Anmeldetag: 30.11.1994
(51) Int. Cl.: B65H 19/22

(54) **Tragwalzenwickler**
Supporting roll winding machine
Bobineuse avec rouleaux de support

(30) Priorität: 11.12.1993 DE 4342277
(43) Veröffentlichungstag der Anmeldung: 14.06.1995
(73) Patentinhaber: Beiersdorf Aktiengesellschaft, D-20245 Hamburg (DE)
(72) Erfinder: Schulze, Reiner, D-20259 Hamburg (DE); Aster, Günter, D-22147 Hamburg (DE); Bradersen, Hans-Jürgen, D-21609 Hamburg (DE)

(56) Entgegenhaltungen:
- US-A- 2 970 786

## Beschreibung

Die Erfindung betrifft einen Tragwalzenwickler oder auch Stangenwickler für kontinuierliches Hochleistungswickeln von Bahnen auf Kerne.

Bekannt sind Tragwalzenwickler, bei denen zum Zweck des Abschneidens und Rollenwechselns die Bahn angehalten werden muß. Dabei muß das ankommende Material für eine kurze Zeit gespeichert werden, während der Wechsel erfolgt.

Diese diskontinuierliche Verfahrensweise hat Nachteile. So ist die Bahngeschwindigkeit eingeschränkt und das Bahnmaterial wird stark beansprucht durch Anhalten und Wiederanfahren mit den dabei zwangsläufig auftretenden Spannungen und Fehlerquellen.

Um diese Probleme in einem ersten Schritt zu verringern, wird in der US-Patentschrift 29 70 786 eine Maschine vorgestellt, die ein kontinuierliches Wickeln von Bahnen auf Kerne ermöglicht. Diese Maschine besitzt drei Wickelstationen, die symmetrisch und um eine Achse drehbar angeordnet sind. In der ersten Station erfolgt das Aufwickeln der Warenbahn, in der zweiten wird der fertige Wickel entfernt, während die dritte Station mit einer neuen Hülse versorgt wird. Ist die Wicklung eines Wickels abgeschlossen, erfolgt mit Hilfe eines Messers ein Hackschnitt zum Durchtrennen der Warenbahn. Das Ende der Bahn wird auf den vollen Wickel aufgewickelt, wohingegen der entstehende Anfang der Bahn in die nächste Wickelstation derart eingeführt wird, daß ein kontinuierliches Wickeln ermöglicht wird.

Aber auch diese Maschine besitzt schwerwiegende Nachteile. Das Durchtrennen der Bahn mittels eines Hackschnitts führt nicht zu einem glatten Bahnende, das für ein problemloses und fehlerfreies Weiterwickeln der Bahn unbedingt notwendig ist. Probleme bringt auch die Tatsache mit sich, daß die Bahn nicht über die Führungswalzen zwangsgeführt wird. Weiterhin ist anzumerken, daß durch den in der Patentschrift beschriebenen Aufbau des Tragwalzenwicklers in der einzelnen Wickelstation kein konstanter Druck, der für ein gleichmäßiges Aufwickeln der Bahn auf den Kern Voraussetzung ist, mittels der vorhandenen Druckwalze auf die jeweiligen Wickel realisiert werden kann. Die eventuelle Regelung der Druckwalze, um den gewünschten konstanten Druck auf den Wickel zu erzielen, erfordert einen erheblichen regelungstechnischen Aufwand.

Aufgabe der Erfindung war es, hier Abhilfe zu schaffen, insbesondere einen Hochleistungswickler zu schaffen, der die geschilderten Nachteile nicht oder zumindest nicht in dem Ausmaß aufweist.

Die Erfindung betrifft demgemäß einen Tragwalzenwickler, wie er im einzelnen in den Ansprüchen näher gekennzeichnet ist.

Dieser Wickler gestattet in überraschend einfacher Weise und ohne großen technischen Aufwand das schnelle Wickeln, insbesondere mit Bahngeschwindigkeiten von über 100 m/min, und ohne jeden Stopp oder langsamere Gangart der Warenbahn beim Rollenwechsel. Damit wird also ein gleichmäßiges und kontinuierliches Hochleistungswickeln ermöglicht, das vor allem bei kurzen Rollenlängen und hohen Bahngeschwindigkeiten seine Vorzüge zeigt.
Ermöglicht wird das Hochleistungswickeln zum einen durch den glatten Schnitt, der mit einer Messerwalze gesetzt wird und der die Voraussetzung für einen glatten Bahnanfang ist, wobei ein problemloses Anwickeln des neuen Wickels durch einen glatten Bahnanfang bedingt wird, und zum anderen durch die erzwungene Führung des Bahnendes bzw. Bahnanfangs nach dem Schnitt durch die Ausführung der Schneid- und Führungswalze als Saugwalze. Die waagerechte Anordnung der Schneid- und Führungswalze und der Tragwalze erlaubt mit Hilfe einer Druckwalze, einen konstanten Druck ohne aufwendige Regelung auf den im Wicklungsprozeß befindlichen Wickel auszuüben. Somit wird eine gleichmäßige Wicklung garantiert, die eine Voraussetzung für das Hochleistungswickeln ist.
Ganz besonders geeignet ist der erfindungsgemäße Tragwalzenwickler zum Wickeln von einseitig selbstklebenden Materialien, insbesondere zum Wickeln von Klebebandrollen auf Kerne, wie dies großtechnisch und in erheblichem Umfang in der oben beschriebenen vorbekannten Weise durchgeführt wird.
Besonders von Vorteil ist dabei, daß damit ein kontinuierliches Wickeln ohne die Gefahr einer Faltenbildung im Rollenmaterial möglich ist, ohne jeden Halt beim Rollenwechsel. Auch auf einen Speicher in der Warenbahn kann verzichtet werden, mit allen seinen Nachteilen und seinem Aufwand. Zudem besteht die Möglichkeit, im kontinuierlichen Wickelprozess zunächst einen glatten Schnitt am Rollenende zu setzen und, wenn erwünscht, zugleich einen Anfasser, eine Chargenkennung oder dergleichen aufzulegen. Dabei kann der Rollenwechsel bei sehr hohen Geschwindigkeiten erfolgen, auch bei kurzen Rollenlängen. Der Antrieb des Wickels kann dabei über das Tragwalzensystem auch ohne Wickelwelle erfolgen. Auch kleine Losgrößen lassen sich so in wirtschaftlicher Weise herstellen. Und auch verschiedene Kerngrößen lassen sich problemlos einwechseln, ohne den kontinuierlichen Schnellauf unterbrechen oder abbremsen zu müssen.

Die Bauart solcher erfindungsgemäßer Tragwalzenwickler soll im folgenden anhand der Figuren näher erläutert werden, ohne damit die Erfindung unnötig einschränken zu wollen. Im einzelnen zeigen:
- Fig. 1: ein System mit fünf Wickelstationen,
- Fig. 2.1 bis Fig. 2.6: den beispielhaften Bewegungsablauf an einem System mit zwei Wickelstationen in sechs Schritten. Im einzelnen:
- Fig. 2.1: linke Station: Schnitt und anschließendes Anwickeln der neuen Rolle rechte Station: Bahnende wird aufgewickelt, dann stoppt Station.
- Fig. 2.2: linke Station: wickelt, Messer schwenkt zurück rechte Station: Entsorgung.
- Fig. 2.3: linke Station: wickelt rechte Station: Beschickung
- Fig. 2.4: Wendevorgang
- Fig. 2.5: Wendevorgang, wobei die untere Station auf Bahngeschwindigkeit beschleunigt.
- Fig. 2.6: Messer schwenkt ein und Ausgangsstellung ist erreicht.

Das in Fig. 1 dargestellte System mit 5 Wickelstationen weist jeweils eine Trag-, Schneid- und Führungswalze 1 bzw. 1' auf, mit jeweils einer Tragwalze 2 und einer Andruckwalze 3. Ein Anfasserstreifen 4 ist vorgesehen, um mit dem Schneiden der Bahn 5 auf diese aufgebracht zu werden, wobei die Bahn 5 auf ihrer der Trag-, Schneid- und Führungswalze 1 bzw. 1' abgewendeten Seite selbstklebend ausgerüstet sein kann. In der Station 1' befindet sich ein leerer Wickelkern 6, bereit zum Aufwickeln der Bahn 5 sobald diese geschnitten wird, während der entsprechende Wickelkern 6 in der rechts daneben dargestellten Station bereits zu einer dickeren Rolle 7 gewickelt ist, bezeichnet mit Station II. In der im Uhrzeigersinn darunter befindlichen Station III ist die Andruckwalze 3 ausgeschwenkt und die gewickelte Rolle 7 wird entsorgt, während in der anschließenden Station IV ein neuer, leerer Wickelkern 6 beschickt wird. In der folgenden Station V ist die Andruckwalze 3 an den Wickelkern 6 herangefahren, und in der Station I wird die Bahn 5 so über die Trag-, Schneid- und Führungswalze 1' geführt, daß bei einem Schnitt der Bahn 5 gegen diese Walze 1' das Bahnende weiterhin in der Station II aufgewickelt wird, der Bahnanfang aber in der Station I auf deren leeren Wickelkern 6 gewickelt wird.
Um die Führung der Bahn zu sichern, sind die Trag-, Schneid- und Führungswalzen 1 bzw. 1' vorteilhaft als Saugwalzen ausgeführt, die mit geringem Unterdruck betrieben werden können.
Schließlich läßt sich das gesamte System so im Uhrzeigersinn verschwenken, daß die Station I in die Position der rechts neben ihr dargestellten Station II, II in III, III in IV usw. kommt. In II wird gewickelt, in III entsorgt, in IV mit einem leeren Wickelkern 6 beschickt, der in V gehalten wird. Dort wird die Schneid- und Führungswalze 1 vorteilhaft vor einem weiteren Verschwenken in Position I auf Bahngeschwindigkeit gebracht, so daß die Geschwindigkeit der Bahn 5 unverändert bleibt und die Bahn 5 spannungsfrei und ohne Beanspruchung schnell und voll kontinuierlich gewickelt und geschnitten werden kann.
Soll eine nicht klebende Bahn 5 gewickelt werden, so kann insbesondere beim Scheiden ein Streifen eines doppelseitig klebenden Bandes aufgelegt werden (hinter dem Messer), um das Aufwickeln auf den neuen, leeren Kern 6 bzw. 6' zu erleichtern.
In den Fig. 2.1 bis 2.6 wird ein System mit zwei Wickelstationen in den einzelnen Phasen des Bewegungsablaufs beschrieben. In Fig. 2.1 wird im rechten Wickelstation gewickelt zur Rolle 7. Dabei läuft die Bahn 5 zunächst über die linke Trag-, Schneid- und Führungswalze 1' und dann über die rechte Trag-, Schneid- und Führungswalze 1 zur Rolle 7, die von der Tragwalze 2 gestützt und von der Andruckwalze 3 gehalten wird. In der links dargestellten Wickelstation stützt eine Tragwalze 2 entweder einen kleinen Kern (z.B. ein Zoll) 6 oder einen größeren Kern 6' (z.B. drei Zoll), beide insbesondere aus Pappe, ggf. aber auch aus Kunststoff oder dergleichen. Durch den gewählten Aufbau mit zwei waagerechten Walzen wird das zunehmende Gewicht des Wickels auf die Tragwalze 2 und die Trag-, Schneid- und Führungswalze 1 übertragen. Mit Hilfe der Druckwalze 3 ist nun möglich, einen konstanten Druck auf den Wickel auszuüben. Dies ermöglicht die sehr gleichmäßige Aufwicklung der Bahn 5 insbesondere bei hohen Bahngeschwindigkeiten. Ist genug von der Bahn 5 auf die Rolle 7 gewickelt, so erfolgt ein Schnitt mittels der Messerwalze 8, die an die Trag-, Schneid- und Führungswalze 1' herangeführt wird. Dann wird das Ende der Bahn 5 auf die Rolle 7 gewickelt, während der neue Anfang der Bahn 5 auf den Kern 6 bzw. 6' der linken Wickelstation gewickelt wird. Dies erfolgt hier wie in allen anderen Fällen insbesondere bei einseitig selbstklebend ausgerüsteten Bahnen 5 insbesondere dadurch problemlos, indem diese Bahn 5 dann am Kern 6 bzw. 6' haftet und sich auf diesen wickelt.
In den Fig. 2.2 bis 2.6 vollzieht sich der dargestellte Ablauf, ohne daß es dazu noch besonderer Erläuterungen bedürfte, wobei die Wickelstationen im Uhrzeigersinn um die Achse A geschwenkt werden. Dazu wird wiederum Bezug genommen auf das zu Fig. 1 Gesagte.

## Patentansprüche

1. Tragwalzenwickler mit mindestens zwei Wickelstationen, wobei jede Wickelstation eine Trag-, Schneid- und Führungwalze (1, 1'), eine Tragwalze (2) und eine Andruckwalze (3) aufweist, und wobei in der ersten Wickelstation in an sich bekannter Weise eine Bahn auf einen Kern gewickelt wird, während eine zweite Wickelstation der ersten vorgeschaltet ist, dadurch gekennzeichnet, daß zumindest im Zeitpunkt eines Schnittes der Bahn diese so über eine Trag-, Schneid- und Führungwalze (1') der zweiten Station geführt wird, wobei die Trag-, Schneid- und Führungwalze (1') als Saugwalze ausgebildet ist, daß nach erfolgtem Schnitt einerseits das Bahnende über eine Trag-, Schneid- und Führungswalze (1) der ersten Wickelstation, die ebenfalls als Saugwalze ausgeführt ist, aufgewickelt wird, und andererseits der Bahnanfang von der Trag-, Schneid- und Führungswalze (1') der zweiten Station zu deren Aufwickelbereich geführt wird, worauf die erste Wickelstation aus ihrer Position entfernt wird und die zweite Wickelstation in die Position der ersten Wickelstation gebracht wird, während sie wickelt, und eine leere, zum Wickeln vorbereitete Wickelstation, die auch wiederum die erste, entleerte sein kann, in die Position der ursprünglich zweiten Wickelstation gebracht wird, wobei sich dabei jede der Wickelstationen so verschwenken läßt, daß sich die Achse der Trag-, Schneid- und Führungswalze (1) und die Achse der Tragwalze (2) der gerade wickelnden Station in einer gemeinsamen, waagerechten Ebene befinden.

2. Tragwalzenwickler nach Anspruch 1, dadurch gekennzeichnet, daß der Tragwalzenwickler aus zwei bis sechs Wickelstationen besteht.

3. Tragwalzenwickler nach Anspruch 1, dadurch gekennzeichnet, daß das Wickelgut mit mindestens einer Andruckwalze (3) gehalten wird.

4. Tragwalzenwickler nach Anspruch 1, dadurch gekennzeichnet, daß das gesamte, mindenstens zwei Wickelstationen umfassende System um eine Achse (A) drehbar angeordnet ist.

5. Tragwalzenwickler nach Anspruch 1, dadurch gekennzeichnet, daß mit dem Schneiden auf der Schneid- und Führungswalze (1') ein Anfasserstreifen (4) oder eine Chargenkennung auflegbar ist.

6. Tragwalzenwickler nach Anspruch 1, dadurch gekennzeichnet, daß Wickelstationen, die nicht direkt am Wickelvorgang beteiligt sind, stillgesetzt, entleert, beschickt und wieder auf Bahngeschwindigkeit beschleunigt werden können.

7. Verfahren zum Wickeln von Bahnen, dadurch gekennzeichnet, daß ein Tragwalzenwickler gemäß einem der Ansprüche 1 - 6 verwendet wird, insbesondere zum kontinuierlichen Wickeln auf Kerne und ganz besonders zum Wickeln einseitig selbstklebend ausgerüsteter Bahnen.

## Claims

1. Carrier-roller winder having at least two winding stations, each winding station having a carrier, cutting and guide roller (1, 1'), a carrier roller (2) and a pressure roller (3), and in the first winding station, in a manner which is known per se, a web is wound onto a core, whilst a second winding station is connected upstream from the first, characterized in that, at least at the moment the web is cut, this is led over a carrier, cutting and guide roller (1') of the second station, the carrier, cutting and guide roller (1') being configured as a suction roller, such that, once the cut is completed, on the one hand the web end is wound over a carrier, cutting and guide roller (1) of the first winding station, which is likewise designed as a suction roller, and on the other hand the web beginning is led from the carrier, cutting and guide roller (1') of the second station to its wind-up zone, whereupon the first winding station is removed from its position and the second winding station is brought, as it continues winding, into the position of the first winding station, and an empty winding station, which is prepared for winding and which can also once again be the first emptied winding station, is brought into the position of the originally second winding station, each of the winding stations herein being able to be swivelled such that the axis of the carrier, cutting and guide roller (1) and the axis of the carrier roller (2) of that station which is currently winding are located in a common horizontal plane.

2. Carrier-roller winder according to Claim 1, characterized in that the carrier-roller winder comprises two to six winding stations.

3. Carrier-roller winder according to Claim 1, characterized in that the winding material is held by at least one pressure roller (3).

4. Carrier-roller winder according to Claim 1, characterized in that the entire system comprising at least two winding stations is disposed rotatably about an axis (A).

5. Carrier-roller winder according to Claim 1, characterized in that, as the cutting takes place, a toucher strip (4) or a batch identification can be applied to the cutting and guide roller (1').

6. Carrier-roller winder according to Claim 1, characterized in that winding stations which are not directly involved in the winding operation can be disabled, emptied, loaded and speeded back up to web speed.

7. Process for the winding of webs, characterized in that a carrier-roller winder according to one of Claims 1 - 6 is used, in particular for the continuous winding onto cores and, quite especially, for the winding of webs which are supplied on one side with a self-adhesive coating.

## Revendications

1. Bobineuse avec rouleaux de support avec au moins deux postes de bobinage, dans laquelle chaque poste de bobinage présente un rouleau de support, de coupe et de guidage (1, 1'), un rouleau de support (2) et un rouleau de pression (3), et dans laquelle une bande est enroulée sur un noyau de façon connue dans le premier poste de bobinage, tandis qu'un deuxième poste de bobinage précède le premier, caractérisée en ce qu'au moins au moment d'une coupe de la bande, celle-ci est conduite sur un rouleau de support, de coupe et de guidage (1') du deuxième poste, le rouleau de support, de coupe et de guidage (1') étant un rouleau aspirant, de façon telle qu'après la coupe, d'une part la fin de la bande soit enroulée sur un rouleau de support, de coupe et de guidage (1) du premier poste, qui est également un rouleau aspirant, et d'autre part le début de la bande soit guidé par le rouleau de support, de coupe et de guidage (1') du deuxième poste vers la zone de bobinage de celui-ci, où le premier poste de bobinage est ensuite écarté de sa position et le deuxième poste est amené dans la position du premier poste pendant qu'il bobine, et où un poste de bobinage vide, préparé pour le bobinage, qui peut à nouveau être également le premier, vidé, est amené dans la position du poste de bobinage initialement deuxième, chacun des postes de bobinage pouvant alors être basculé de telle façon que l'axe du rouleau de support, de coupe et de guidage (1) et l'axe du rouleau de support (2) du poste en cours de bobinage se trouvent dans un plan horizontal commun.

2. Bobineuse avec rouleaux de support suivant la revendication 1, caractérisée en ce que la bobineuse avec rouleaux de support se compose de deux à six postes de bobinage.

3. Bobineuse avec rouleaux de support suivant la revendication 1, caractérisée en ce que la matière à bobiner est maintenue avec au moins un rouleau de pression (3).

4. Bobineuse avec rouleaux de support suivant la revendication 1, caractérisée en ce que l'ensemble du système, comprenant au moins deux postes de bobinage, est disposé de façon pivotante autour d'un axe (A).

5. Bobineuse avec rouleaux de support suivant la revendication 1, caractérisée en ce qu'une bandelette d'amorçage (4) ou une identification de la charge peut être apposée, avec la coupe, sur le rouleau de support, de coupe et de guidage (1').

6. Bobineuse avec rouleaux de support suivant la revendication 1, caractérisée en ce que des postes de bobinage, qui ne sont pas directement impliqués dans l'opération de bobinage, peuvent être arrêtés, vidés, chargés et à nouveau accélérés à la vitesse de la bande.

7. Procédé de bobinage de bandes, caractérisé en ce que l'on utilise une bobineuse avec rouleaux de support suivant l'une quelconque des revendications 1 - 6, en particulier pour le bobinage sur des noyaux et de façon tout à fait particulière pour le bobinage de bandes rendues auto-adhésives sur une face.
